# EUROPÄISCHE PATENTSCHRIFT

(11) **EP 4 015 695 B1**
(45) Veröffentlichungstag und Bekanntmachung des Hinweises auf die Patenterteilung: **28.06.2023**
(21) Anmeldenummer: 21212575.1
(22) Anmeldetag: 06.12.2021
(51) Int. Cl.: D06F 39/00

(54) **TRANSPORTSICHERUNG FÜR EINE WASCHMASCHINE UND WASCHMASCHINE**
WASHING MACHINE AND DEVICE FOR SECURING A WASHING MACHINE DURING TRANSPORT
SÉCURITÉ DE TRANSPORT POUR UN LAVE-LINGE ET LAVE-LINGE

(30) Priorität: 16.12.2020 DE 102020133796
(43) Veröffentlichungstag der Anmeldung: 22.06.2022
(73) Patentinhaber: Miele & Cie. KG, 33332 Gütersloh (DE)
(72) Erfinder: Köhler, Martina, 33332 Gütersloh (DE); Fritzenkötter, David, 59590 Geseke (DE); Hoppe, Arnold, 33129 Delbrück (DE); Gehrke, Karsten, 33415 Verl (DE)

(56) Entgegenhaltungen:
- WO-A1-2018/145735
- DE-A1-102013 210 280
- KR-B1- 100 650 788
- US-A1- 2009 074 535

## Beschreibung

Transportsicherung für eine Waschmaschine und Waschmaschine Die Erfindung betrifft eine Transportsicherung für eine Waschmaschine nach dem Oberbegriff des Patentanspruchs 1 und eine Waschmaschine nach dem Oberbegriff des Patentanspruchs 8.

Derartige Transportsicherungen für Waschmaschinen sind aus dem Stand der Technik in einer Vielzahl von Ausführungsformen bereits vorbekannt und umfassen einen Grundkörper und eine an dem Grundkörper halterbare Befestigungsschraube, wobei der Grundkörper als ein entlang einer Einsteckachse in einer Einsteckrichtung in eine Transportsicherungsöffnung der Rückwand einsteckbarer Abstandhalter ausgebildet ist und in dem Transportsicherungszustand der Transportsicherung zumindest teilweise zwischen der Rückwand und dem Laugenbehälter angeordnet ist. Auch entsprechend ausgestattete Waschmaschinen sind aus dem Stand der Technik vorbekannt.

KR 100 650 788 B1 offenbart eine Befestigungsvorrichtung für den Transport einer Trommelwaschmaschine.

Der Erfindung stellt sich somit das Problem, eine Transportsicherung für eine Waschmaschine und eine Waschmaschine zu verbessern.

Erfindungsgemäß wird dieses Problem durch eine Transportsicherung für eine Waschmaschine mit den Merkmalen des Patentanspruchs 1 gelöst, die dadurch gekennzeichnet ist, dass der Grundkörper der Transportsicherung ein Scharnier aufweist, mittels dem der Grundkörper zwischen einer Transportsicherungslage des Grundkörpers zur Herstellung des Transportsicherungszustands und einer Parklage des Grundkörpers, in der die Transportsicherung mit dem Laugenbehälter nicht in Eingriff ist, hin und her überführbar ist, wobei der Grundkörper derart ausgebildet ist, dass der Grundkörper in dessen Transportsicherungslage, in dessen Parklage und bei der Überführung von dessen Transportsicherungslage in dessen Parklage und umgekehrt in Eingriff mit der Transportsicherungsöffnung verbleibt. Ferner wird dieses Problem durch eine Waschmaschine mit den Merkmalen des Patentanspruchs 8 gelöst. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Transportsicherung für eine Waschmaschine und eine Waschmaschine verbessert sind.

Aufgrund der erfindungsgemäßen Ausbildung der Transportsicherung für eine Waschmaschine und der Waschmaschine ist die Transportsicherung auf konstruktiv und fertigungstechnisch einfache Art und Weise vor deren Verlust geschützt. Die erfindungsgemäße Transportsicherung für eine Waschmaschine ist nämlich nicht lediglich in der Transportsicherungslage und der Parklage des Grundkörpers an der Waschmaschine, beispielsweise einer Rückwand der Waschmaschine, verliersicher gehalten, sondern auch bei der Überführung des Grundkörpers von dessen Transportsicherungslage in dessen Parklage und von dessen Parklage in dessen Transportsicherungslage. Entsprechend ist ein Verlieren der erfindungsgemäße Transportsicherung für eine Waschmaschine, beispielsweise, in dem ein Benutzer die Transportsicherung nach dem Aufstellen der Waschmaschine mit einem Verpackungsmaterial der Waschmaschine entsorgt, wirksam verhindert.

Grundsätzlich sind die erfindungsgemäße Waschmaschine und die erfindungsgemäße Transportsicherung für eine Waschmaschine nach Art, Funktionsweise, Material und Dimensionierung in weiten geeigneten Grenzen frei wählbar.

Eine vorteilhafte Weiterbildung der erfindungsgemäßen Transportsicherung für eine Waschmaschine sieht vor, dass der Grundkörper derart ausgebildet ist, dass der Grundkörper in dessen Transportsicherungslage mittels mindestens einer ersten Formschlussverbindung und in dessen Parklage mittels mindestens einer zweiten Formschlussverbindung an der Rückwand halterbar ist, bevorzugt, dass die ersten und die zweiten Formschlussverbindungen zumindest teilweise derart ausgebildet und angeordnet sind, dass diese gleichzeitig eine Formschlussverbindung zwischen dem Grundkörper und der Rückwand bei der Überführung des Grundkörpers von dessen Transportsicherungslage in dessen Parklage und von dessen Parklage in dessen Transportsicherungslage ermöglichen. Hierdurch ist die Halterung der erfindungsgemäßen Transportsicherung an der Rückwand der Waschmaschine auf konstruktiv und fertigungstechnisch besonders einfache Art und Weise realisiert. Dies gilt insbesondere für die bevorzugte Ausführungsform dieser Weiterbildung.

Entsprechend sieht eine vorteilhafte Weiterbildung der erfindungsgemäßen Waschmaschine vor, dass der Grundkörper und die Rückwand derart aufeinander abgestimmt ausgebildet sind, dass der Grundkörper zwecks Überführung von dessen Transportsicherungslage in dessen Parklage entlang der Einsteckachse und entgegen der Einsteckrichtung aus der Transportsicherungsöffnung der Rückwand derart herausziehbar und mittels des Scharniers umklappbar ist, dass der Grundkörper mittels einer der zweiten Formschlussverbindungen mit einem dem Laugenbehälter zugewandten freien Ende an einer dem Laugenbehälter zugewandten Innenseite der Rückwand gehalten ist und mittels einer anderen der zweiten Formschlussverbindungen mit einem dem Laugenbehälter abgewandten freien Ende an der Rückwand halterbar ist.

Eine vorteilhafte Weiterbildung der vorgenannten Ausführungsform der erfindungsgemäßen Transportsicherung sieht vor, dass der Grundkörper als ein Kunststoffteil, bevorzugt als ein Kunststoffspritzgussteil, und das Scharnier als ein Filmscharnier dieses Kunststoffteils ausgebildet sind. Auf diese Weise ist die Herstellung des Grundkörpers auf fertigungstechnisch sehr einfache und kostengünstige Art ermöglicht. Dies gilt besonders für die bevorzugte Ausführungsform und insbesondere im Hinblick auf die Ausbildung des Grundkörpers zur Herstellung der mindestens einen ersten und der mindestens einen zweiten Formschlussverbindung.

Eine vorteilhafte Weiterbildung der beiden letztgenannten Ausführungsformen der erfindungsgemäßen Transportsicherung sieht vor, dass der Grundkörper zur Herstellung der ersten Formschlussverbindung ein zu einem ersten Rastmittel der Rückwand korrespondierendes erstes Rastmittel und/oder zur Herstellung der zweiten Formschlussverbindung ein zu einem zweiten Rastmittel der Rückwand korrespondierendes zweites Rastmittel aufweist. Hierdurch ist eine lösbare Formschlussverbindung zwischen der Rückwand auf der einen Seite und dem mindestens einen ersten und/oder dem mindestens einen zweiten Formschlussmittel des Grundkörpers auf konstruktiv und fertigungstechnisch besonders einfache und robuste Weise realisiert.

Eine weitere vorteilhafte Weiterbildung der erfindungsgemäßen Transportsicherung für eine Waschmaschine sieht vor, dass der Grundkörper einen ersten Abschnitt und einen mittels des Scharniers mit dem ersten Abschnitt kraftübertragend verbundenen zweiten Abschnitt aufweist, wobei der erste und der zweite Abschnitt jeweils eine quer zur Einsteckachse verlaufende und zu einer nicht-radialsymmetrischen Kontur der Transportsicherungsöffnung der Rückwand korrespondierend ausgebildete Kontur aufweisen, wobei der erste Abschnitt und der zweite Abschnitt um die Einsteckachse zueinander verdreht angeordnet sind. Auf diese Weise ist zum einen die mindestens eine zweite Formschlussverbindung zwischen der Rückwand und dem Grundkörper bei in dessen Parklage befindlichem Grundkörper der Transportsicherung und zum anderen eine Formschlussverbindung zwischen dem Grundkörper und der Rückwand bei der Überführung des Grundkörpers von dessen Transportsicherungslage in dessen Parklage und von dessen Parklage in dessen Transportsicherungslage konstruktiv besonders einfach und robust verwirklicht.

Eine andere vorteilhafte Weiterbildung der erfindungsgemäßen Transportsicherung für eine Waschmaschine sieht vor, dass an einem dem Laugenbehälter abgewandten Ende des Grundkörpers eine Schlauchhalterung zur Halterung mindestens eines Waschmaschinenschlauchs und/oder eine Kabelhalterung zur Halterung eines Stromkabels der Waschmaschine angeordnet, bevorzugt ausgebildet, sind/ist. Hierdurch ist die Funktionalität der erfindungsgemäßen Transportsicherung erhöht, so dass die erfindungsgemäße Transportsicherung zusätzlich zur Transportsicherung auch zur Halterung mindestens eines Waschmaschinenschlauchs und/oder zur Halterung eines Stromkabels der Waschmaschine verwendbar ist. In der bevorzugten Ausführungsform dieser Weiterbildung ist darüber hinaus der Herstellungsaufwand bei der erfindungsgemäßen Transportsicherung verringert.

Eine besonders vorteilhafte Weiterbildung der vorgenannten Weiterbildung der erfindungsgemäßen Transportsicherung sieht vor, dass die Kabelhalterung derart ausgebildet ist, dass das mittels der Kabelhalterung gehaltene Stromkabel lediglich in der Parklage des Grundkörpers von der Kabelhalterung lösbar ist. Auf diese Weise ist auf konstruktiv einfache Art sichergestellt, dass die mit der erfindungsgemäßen Transportsicherung gemäß dieser Weiterbildung ausgestattete Waschmaschine erst dann in Betrieb genommen werden kann, wenn ein Benutzer der Waschmaschine vorher den Grundkörper der Transportsicherung in gewünschter Weise von dessen Transportsicherungslage in dessen Parklage überführt hat. Entsprechend ist einer Beschädigung der vorgenannten Waschmaschine wirksam vorgebeugt.

Eine besonders vorteilhafte Weiterbildung der erfindungsgemäßen Waschmaschine sieht vor, dass der Grundkörper und die Befestigungsschraube derart ausgebildet und zu der Rückwand angeordnet sind, dass die an dem Grundkörper gehaltene Befestigungsschraube in der Parklage des Grundkörpers die Transportsicherungsöffnung in der Rückwand teilweise abdeckt, bevorzugt, dass die Befestigungsschraube die Transportsicherungsöffnung derart abdeckt, dass ein Hindurchstecken eines menschlichen Fingers durch die Transportsicherungsöffnung zur Berührung von beweglichen und/oder stromführenden Komponenten der Waschmaschine verhindert ist. Hierdurch ist ohne zusätzlichen Aufwand an Bauteilen und Montageschritten gewährleistet, dass eine ungewünschte und möglicherweise gesundheitsgefährdende Berührung von beweglichen und/oder stromführenden Komponenten der Waschmaschine mittels der Transportsicherungsöffnung verhindert ist. Dies gilt insbesondere für die bevorzugte Ausführungsform dieser Weiterbildung.

Zwei Ausführungsbeispiele der Erfindung sind in den Zeichnungen rein schematisch dargestellt und werden nachfolgend näher beschrieben. Es zeigt
- Figur 1: ein erstes Ausführungsbeispiel der erfindungsgemäßen Transportsicherung in einer teilweisen, perspektivischen Einzelansicht,
- Figur 2a, b: das erste Ausführungsbeispiel mit dem Grundkörper in dessen Transportsicherungslage, in einer perspektivischen und in einer Rückansicht,
- Figur 3a, b: das erste Ausführungsbeispiel mit dem Grundkörper in dessen Parklage, in einer Seitenansicht und in einer Rückansicht,
- Figur 4: ein zweites Ausführungsbeispiel der erfindungsgemäßen Transportsicherung in einer teilweisen, perspektivischen Einzelansicht,
- Figur 5a-c: das zweite Ausführungsbeispiel bei der Überführung des Grundkörpers in dessen Transportsicherungslage und in dessen Transportsicherungslage, in zwei perspektivischen Darstellungen und einer Rückansicht und
- Fig. 6a, b: das zweite Ausführungsbeispiel mit dem Grundkörper in dessen Parklage, in einer Seitenansicht und in einer Rückansicht.

In den Fig. 1 bis 3b ist ein erstes Ausführungsbeispiel der erfindungsgemäßen Transportsicherung für eine Waschmaschine und eine erfindungsgemäße Waschmaschine dargestellt, wobei die Waschmaschine 2 lediglich teilweise dargestellt ist.

Die Transportsicherung 4 für die Waschmaschine 2 zur Fixierung eines nicht dargestellten Laugenbehälters der Waschmaschine 2 relativ zu einer Rückwand 6 der Waschmaschine 2 in einem in den Fig. 2a und 2b dargestellten Transportsicherungszustand der Transportsicherung 4 umfasst einen Grundkörper 8 und eine an dem Grundkörper 8 halterbare Befestigungsschraube 10, wobei der Grundkörper 8 als ein entlang einer Einsteckachse 12 in einer Einsteckrichtung 14 in eine Transportsicherungsöffnung 16 der Rückwand 6 einsteckbarer Abstandhalter ausgebildet ist und in dem Transportsicherungszustand der Transportsicherung 4 zumindest teilweise zwischen der Rückwand 6 und dem Laugenbehälter angeordnet ist.

Der Grundkörper 8 der Transportsicherung 4 weist ein Scharnier 18 auf, mittels dem der Grundkörper 8 zwischen einer in den Fig. 2a und 2b dargestellten Transportsicherungslage des Grundkörpers 8 zur Herstellung des Transportsicherungszustands und einer in den Fig. 3a und 3b dargestellten Parklage des Grundkörpers 8, in der die Transportsicherung 4 mit dem Laugenbehälter nicht in Eingriff ist, hin und her überführbar ist, wobei der Grundkörper 8 derart ausgebildet ist, dass der Grundkörper 8 in dessen Transportsicherungslage, in dessen Parklage und bei der Überführung von dessen Transportsicherungslage in dessen Parklage und umgekehrt in Eingriff mit der Transportsicherungsöffnung 16 verbleibt.

Der Grundkörper 8 ist als ein Kunststoffteil, nämlich als ein Kunststoffspritzgussteil, und das Scharnier 18 ist als ein Filmscharnier dieses Kunststoffteils ausgebildet. Ferner ist der Grundkörper 8 derart ausgebildet, dass der Grundkörper 8 in dessen Transportsicherungslage mittels mindestens einer ersten Formschlussverbindung und in dessen Parklage mittels mindestens einer zweiten Formschlussverbindung an der Rückwand 6 halterbar ist.

Der Grundkörper 8 weist zur Herstellung der ersten Formschlussverbindung ein zu einem als ein Rand der Transportsicherungsöffnung 16 ausgebildeten ersten Rastmittel 20 der Rückwand 6 korrespondierendes als eine Einkerbung des Grundkörpers 8 ausgebildetes erstes Rastmittel 22 auf. Zur Herstellung von zwei zweiten Formschlussverbindungen weist der Grundkörper 8 zum einen ein zu einem als ein Randbereich der Transportsicherungsöffnung 16 ausgebildeten zweiten Rastmittel 24 der Rückwand 6 korrespondierendes und als zwei Rasthaken ausgebildetes zweites Rastmittel 26 auf und zum anderen ein zu einem als Rastöffnung ausgebildeten zweiten Rastmittel 28 der Rückwand 6 korrespondierendes und als ein Rasthaken ausgebildetes zweites Rastmittel 30 auf.

Die zueinander korrespondierenden ersten und zweiten Rastmittel 20, 22, 24, 26 sind derart ausgebildet und angeordnet, dass diese gleichzeitig eine Formschlussverbindung zwischen dem Grundkörper 8 und der Rückwand 6 bei der Überführung des Grundkörpers 8 der Transportsicherung 4 von dessen Transportsicherungslage in dessen Parklage und von dessen Parklage in dessen Transportsicherungslage ermöglichen. Siehe hierzu die Fig. 1 bis 3b in einer Zusammenschau.

Der Grundkörper 8 und die Rückwand 6 sind derart aufeinander abgestimmt ausgebildet, dass der Grundkörper 8 zwecks Überführung von dessen Transportsicherungslage in dessen Parklage entlang der Einsteckachse 12 und entgegen der Einsteckrichtung 14 aus der Transportsicherungsöffnung 16 der Rückwand 6 derart herausziehbar und mittels des Scharniers 18 umklappbar ist, wobei der Grundkörper 8 mittels der durch die zweiten Rastmittel 24, 26 gebildeten zweiten Formschlussverbindung mit einem dem Laugenbehälter zugewandten freien Ende an einer dem Laugenbehälter zugewandten Innenseite der Rückwand 6 gehalten ist und mittels der durch die zweiten Rastmittel 28, 30 gebildeten zweiten Formschlussverbindung mit einem dem Laugenbehälter abgewandten freien Ende an der Rückwand 6 halterbar ist.

Ferner weist der Grundkörper 8 an einem dem Laugenbehälter abgewandten Ende eine Schlauchhalterung 32 zur Halterung mindestens eines nicht dargestellten Waschmaschinenschlauchs und eine Kabelhalterung 34 zur Halterung eines ebenfalls nicht dargestellten Stromkabels der Waschmaschine 2 auf, wobei die Schlauchhalterung 32 und die Kabelhalterung 34 aus dem Grundkörper 8 auf dem Fachmann an sich bekannte Weise ausgebildet sind. Die Kabelhalterung 34 ist dabei derart ausgebildet, dass das mittels der Kabelhalterung 34 gehaltene Stromkabel lediglich in der Parklage des Grundkörpers 8 von der Kabelhalterung 34 lösbar ist.

Wie aus den Fig. 2a und 2b ersichtlich ist, ist der nicht dargestellte Laugenbehälter der Waschmaschine 2 in dem Transportsicherungszustand der Transportsicherung 4 mittels der an der Rückwand 6 befestigbaren Transportsicherung 4 relativ zu der Rückwand 6 der Waschmaschine 2 fixierbar, wobei die in dem Transportsicherungszustand an dem Grundkörper 8 gehaltene Befestigungsschraube 10 zwecks Fixierung des Laugenbehälters an der Rückwand 6 auf dem Fachmann bekannte Weise in den vorgenannten Laugenbehälter eindrehbar ist.

Der Grundkörper 8 und die Befestigungsschraube 10 sind darüber hinaus derart ausgebildet und zu der Rückwand 6 angeordnet, dass die an dem Grundkörper 8 gehaltene Befestigungsschraube 10 in der Parklage des Grundkörpers 8 die Transportsicherungsöffnung 16 in der Rückwand 6 teilweise abdeckt, wobei die Befestigungsschraube 10 die Transportsicherungsöffnung 16 derart abdeckt, dass ein Hindurchstecken eines menschlichen Fingers durch die Transportsicherungsöffnung 16 zur Berührung von beweglichen und/oder stromführenden Komponenten der Waschmaschine 2 verhindert ist. Siehe hierzu die Fig. 3a und 3b.

In den Fig. 4 bis 6b ist ein zweites Ausführungsbeispiel der erfindungsgemäßen Transportsicherung für eine Waschmaschine rein exemplarisch dargestellt. Gleiche oder gleichwirkende Bauteile sind mit den gleichen Bezugszeichen wie bei dem ersten Ausführungsbeispiel bezeichnet. Das zweite Ausführungsbeispiel wird nachfolgend lediglich im Umfang der Unterschiede zu dem ersten Ausführungsbeispiel erläutert. Ansonsten wird auf die obigen Ausführungen zu dem ersten Ausführungsbeispiel verwiesen.

Im Unterschied zu dem ersten Ausführungsbeispiel weist der Grundkörper 8 bei dem zweiten Ausführungsbeispiel einen ersten Abschnitt 36 und einen mittels des Scharniers 18 mit dem ersten Abschnitt 36 kraftübertragend verbundenen zweiten Abschnitt 38 auf, wobei der erste und der zweite Abschnitt 36, 38 jeweils eine quer zur Einsteckachse 12 verlaufende und zu einer nicht-radialsymmetrischen Kontur der Transportsicherungsöffnung 16 der Rückwand 6 korrespondierend ausgebildete Kontur aufweisen, und wobei der erste Abschnitt 36 und der zweite Abschnitt 38 um die Einsteckachse 12 zueinander verdreht angeordnet sind. Siehe hierzu beispielsweise die Fig. 4.

Entsprechend muss der Grundkörper 8, um diesen entlang der Einsteckachse 12 in Einsteckrichtung 14 in die Transportsicherungsöffnung 16 der Rückwand 6 einzustecken, zunächst mit dem ersten Abschnitt 36 bündig in die Transportsicherungsöffnung 16 eingesteckt werden. Sobald bei der vorgenannten Einsteckbewegung ein dem zweiten Abschnitt 38 zugewandtes Ende des ersten Abschnitts 36 erreicht ist, muss der Grundkörper 8, wie aus der Fig. 5a ersichtlich, um die Einsteckachse 12 gedreht werden, damit der Grundkörper 8 mit dem zweiten Abschnitt 38 weiter in Einsteckrichtung 14 in die Transportsicherungsöffnung 16 eingesteckt werden kann.

Der Grundkörper 8 und die Rückwand 6 sind hier, analog zu dem ersten Ausführungsbeispiel, derart aufeinander abgestimmt ausgebildet, dass der Grundkörper 8 zwecks Überführung von dessen Transportsicherungslage in dessen Parklage entlang der Einsteckachse 12 und entgegen der Einsteckrichtung 14 aus der Transportsicherungsöffnung 16 der Rückwand 6 derart herausziehbar und mittels des Scharniers 18 umklappbar ist, wobei der Grundkörper 8 mittels der durch den Randbereich 24 der Transportsicherungsöffnung 16 und den ersten Abschnitt 36 gebildeten zweiten Formschlussverbindung mit einem dem Laugenbehälter zugewandten freien Ende an einer dem Laugenbehälter zugewandten Innenseite der Rückwand 6 gehalten ist und mittels der durch die zweiten Rastmittel 28, 30 gebildeten zweiten Formschlussverbindung mit einem dem Laugenbehälter abgewandten freien Ende an der Rückwand 6 halterbar ist. Anders als bei dem ersten Ausführungsbeispiel sorgen hier, anstelle der zweiten Rastmittel 24, 26, die zueinander versetzt angeordneten ersten und zweiten Abschnitte 36, 38 des Grundkörpers 8 in Wirkverbindung mit dem Randbereich 24 der Transportsicherungsöffnung 16 für diese erforderliche zweite Formschlussverbindung.

Aufgrund der erfindungsgemäßen Ausbildung der Transportsicherung für eine Waschmaschine und der Waschmaschine gemäß den vorliegenden Ausführungsbeispielen ist die Transportsicherung 4 auf konstruktiv und fertigungstechnisch einfache Art und Weise vor deren Verlust geschützt. Die Transportsicherung 4 für die Waschmaschine 2 ist nämlich nicht lediglich in der Transportsicherungslage und der Parklage des Grundkörpers 8 an der Waschmaschine 2, nämlich der Rückwand 6 der Waschmaschine 2, verliersicher gehalten, sondern auch bei der Überführung des Grundkörpers 8 von dessen Transportsicherungslage in dessen Parklage und von dessen Parklage in dessen Transportsicherungslage. Entsprechend ist ein Verlieren der Transportsicherung 4 für die Waschmaschine 2 wirksam verhindert.

Die Erfindung ist jedoch nicht auf die erläuterten Ausführungsbeispiele beschränkt. Dies gilt insbesondere für die konstruktiven und fertigungstechnischen Details des ersten und des zweiten Ausführungsbeispiels.

## Patentansprüche

1. Transportsicherung (4) für eine Waschmaschine (2) zur Fixierung eines Laugenbehälters der Waschmaschine (2) relativ zu einer Rückwand (6) der Waschmaschine (2) in einem Transportsicherungszustand der Transportsicherung (4), umfassend einen Grundkörper (8) und eine an dem Grundkörper (8) halterbare Befestigungsschraube (10), wobei der Grundkörper (8) als ein entlang einer Einsteckachse (12) in einer Einsteckrichtung (14) in eine Transportsicherungsöffnung (16) der Rückwand (6) einsteckbarer Abstandhalter ausgebildet ist und in dem Transportsicherungszustand der Transportsicherung (4) zumindest teilweise zwischen der Rückwand (6) und dem Laugenbehälter angeordnet ist, **dadurch gekennzeichnet, dass** der Grundkörper (8) der Transportsicherung (4) ein Scharnier (18) aufweist, mittels dem der Grundkörper (8) zwischen einer Transportsicherungslage des Grundkörpers (8) zur Herstellung des Transportsicherungszustands und einer Parklage des Grundkörpers (8), in der die Transportsicherung (4) mit dem Laugenbehälter nicht in Eingriff ist, hin und her überführbar ist, wobei der Grundkörper (8) derart ausgebildet ist, dass der Grundkörper (8) in dessen Transportsicherungslage, in dessen Parklage und bei der Überführung von dessen Transportsicherungslage in dessen Parklage und umgekehrt in Eingriff mit der Transportsicherungsöffnung (16) verbleibt.

2. Transportsicherung (4) nach Anspruch 1, **dadurch gekennzeichnet, dass** der Grundkörper (8) derart ausgebildet ist, dass der Grundkörper (8) in dessen Transportsicherungslage mittels mindestens einer ersten Formschlussverbindung (20, 22) und in dessen Parklage mittels mindestens einer zweiten Formschlussverbindung (24, 26, 28, 30; 24, 36, 28, 30) an der Rückwand (6) halterbar ist, bevorzugt, dass die ersten und die zweiten Formschlussverbindungen (20, 22, 24, 26; 20, 22, 24, 36) zumindest teilweise derart ausgebildet und angeordnet sind, dass diese gleichzeitig eine Formschlussverbindung zwischen dem Grundkörper (8) und der Rückwand (6) bei der Überführung des Grundkörpers (8) von dessen Transportsicherungslage in dessen Parklage und von dessen Parklage in dessen Transportsicherungslage ermöglichen.

3. Transportsicherung (4) nach Anspruch 2, **dadurch gekennzeichnet, dass** der Grundkörper (8) als ein Kunststoffteil, bevorzugt als ein Kunststoffspritzgussteil, und das Scharnier (18) als ein Filmscharnier dieses Kunststoffteils ausgebildet sind.

4. Transportsicherung (4) nach Anspruch 2 oder 3, **dadurch gekennzeichnet, dass** der Grundkörper (8) zur Herstellung der ersten Formschlussverbindung ein zu einem ersten Rastmittel (20) der Rückwand (6) korrespondierendes erstes Rastmittel (22) und/oder zur Herstellung der zweiten Formschlussverbindung ein zu einem zweiten Rastmittel (24; 28) der Rückwand (6) korrespondierendes zweites Rastmittel (26; 30) aufweist.

5. Transportsicherung (4) nach einem der Ansprüche 1 bis 4, **dadurch gekennzeichnet, dass** der Grundkörper (8) einen ersten Abschnitt (36) und einen mittels des Scharniers (18) mit dem ersten Abschnitt (36) kraftübertragend verbundenen zweiten Abschnitt (38) aufweist, wobei der erste und der zweite Abschnitt (36, 38) jeweils eine quer zur Einsteckachse (12) verlaufende und zu einer nicht-radialsymmetrischen Kontur der Transportsicherungsöffnung (16) der Rückwand (6) korrespondierend ausgebildete Kontur aufweisen, und wobei der erste Abschnitt (36) und der zweite Abschnitt (38) um die Einsteckachse (12) zueinander verdreht angeordnet sind.

6. Transportsicherung (4) nach einem der Ansprüche 1 bis 5, **dadurch gekennzeichnet, dass** an einem dem Laugenbehälter abgewandten Ende des Grundkörpers (8) eine Schlauchhalterung (32) zur Halterung mindestens eines Waschmaschinenschlauchs und/oder eine Kabelhalterung (34) zur Halterung eines Stromkabels der Waschmaschine (2) angeordnet, bevorzugt ausgebildet, sind/ist.

7. Transportsicherung (4) nach Anspruch 6, **dadurch gekennzeichnet, dass** die Kabelhalterung (34) derart ausgebildet ist, dass das mittels der Kabelhalterung (34) gehaltene Stromkabel lediglich in der Parklage des Grundkörpers (8) von der Kabelhalterung (34) lösbar ist.

8. Waschmaschine (2), umfassend eine Rückwand (6) und eine an der Rückwand (6) befestigbare Transportsicherung (4) zur Fixierung eines Laugenbehälters der Waschmaschine (2) relativ zu der Rückwand (6) der Waschmaschine (2) in einem Transportsicherungszustand der Transportsicherung (4), **dadurch gekennzeichnet, dass** die Transportsicherung (4) nach einem der Ansprüche 1 bis 7 ausgebildet ist.

9. Waschmaschine (2) nach Anspruch 8, **dadurch gekennzeichnet, dass** der Grundkörper (8) und die Befestigungsschraube (10) derart ausgebildet und zu der Rückwand (6) angeordnet sind, dass die an dem Grundkörper (8) gehaltene Befestigungsschraube (10) in der Parklage des Grundkörpers (8) die Transportsicherungsöffnung (16) in der Rückwand (6) teilweise abdeckt, bevorzugt, dass die Befestigungsschraube (10) die Transportsicherungsöffnung (16) derart abdeckt, dass ein Hindurchstecken eines menschlichen Fingers durch die Transportsicherungsöffnung (16) zur Berührung von beweglichen und/oder stromführenden Komponenten der Waschmaschine (2) verhindert ist.

10. Waschmaschine (2) nach Anspruch 8 oder 9, **dadurch gekennzeichnet, dass** der Grundkörper (8) und die Rückwand (6) derart aufeinander abgestimmt ausgebildet sind, dass der Grundkörper (8) zwecks Überführung von dessen Transportsicherungslage in dessen Parklage entlang der Einsteckachse (12) und entgegen der Einsteckrichtung (14) aus der Transportsicherungsöffnung (16) der Rückwand (6) derart herausziehbar und mittels des Scharniers (18) umklappbar ist, dass der Grundkörper (8) mittels einer der zweiten Formschlussverbindungen (24, 26; 24, 36) mit einem dem Laugenbehälter zugewandten freien Ende an einer dem Laugenbehälter zugewandten Innenseite der Rückwand (6) gehalten ist und mittels einer anderen der zweiten Formschlussverbindungen (28, 30) mit einem dem Laugenbehälter abgewandten freien Ende an der Rückwand (6) halterbar ist.

## Claims

1. Transport securing means (4) for a washing machine (2) for fixing a suds container of the washing machine (2) relative to a rear wall (6) of the washing machine (2) in a transport securing state of the transport securing means (4), comprising a main body (8) and a fastening screw (10) which can be held on the main body (8), the main body (8) being designed as a spacer which can be inserted into a transport securing opening (16) of the rear wall (6) along an insertion axis (12) in an insertion direction (14), and being arranged at least in part between the rear wall (6) and the suds container in the transport securing state of the transport securing means (4), **characterised in that** the main body (8) of the transport securing means (4) has a hinge (18) by means of which the main body (8) can be transferred back and forth between a transport securing position of the main body (8) for producing the transport securing state and a rest position of the main body (8) in which the transport securing means (4) is not in engagement with the suds container, the main body (8) being designed such that the main body (8) remains in its transport securing position, in its rest position and, when transferred from its transport securing position into its rest position and vice versa, in engagement with the transport securing opening (16).

2. Transport securing means (4) according to claim 1, **characterised in that** the main body (8) is designed such that the main body (8) can be held in its transport securing position by means of at least one first form-locking connection (20, 22) and in its rest position by means of at least one second form-locking connection (24, 26, 28, 30; 24, 36, 28, 30) on the rear wall (6), preferably **in that** the first and the second form-locking connections (20, 22, 24, 26; 20, 22, 24, 36) are at least partially designed and arranged in such a way that they simultaneously allow a form-locking connection between the main body (8) and the rear wall (6) when the main body (8) is transferred from its transport securing position into its rest position and from its rest position into its transport securing position.

3. Transport securing means (4) according to claim 2, **characterised in that** the main body (8) is designed as a plastics part, preferably as a plastics injection moulded part, and the hinge (18) is designed as a film hinge of said plastics part.

4. Transport securing means (4) according to either claim 2 or claim 3, **characterised in that** the main body (8) has a first latching means (22) corresponding to a first latching means (20) of the rear wall (6) for producing the first form-locking connection and/or a second latching means (26; 30) corresponding to a second latching means (24; 28) of the rear wall (6) for producing the second form-locking connection.

5. Transport securing means (4) according to any of claims 1 to 4, **characterised in that** the main body (8) has a first portion (36) and a second portion (38) which is connected to the first portion (36) by means of the hinge (18) in a force-transmitting manner, the first and the second portion (36, 38) each having a contour which extends transversely to the insertion axis (12) and corresponds to a non-radially symmetrical contour of the transport securing opening (16) of the rear wall (6), and the first portion (36) and the second portion (38) being twisted relative to one another about the insertion axis (12).

6. Transport securing means (4) according to any of claims 1 to 5, **characterised in that** a hose holder (32) for holding at least one washing machine hose and/or a cable holder (34) for holding a power cable of the washing machine (2) are/is arranged on an end of the main body (8) remote from the suds container.

7. Transport securing means (4) according to claim 6, **characterised in that** the cable holder (34) is designed such that the power cable held by means of the cable holder (34) can be detached from the cable holder (34) only in the rest position of the main body (8).

8. Washing machine (2) comprising a rear wall (6) and a transport securing means (4) which can be fastened to the rear wall (6) for fixing a suds container of the washing machine (2) relative to the rear wall (6) of the washing machine (2) in a transport securing state of the transport securing means (4),
**characterized in that** the transport securing means (4) is designed according to any of claims 1 to 7.

9. Washing machine (2) according to claim 8, **characterised in that** the main body (8) and the fastening screw (10) are designed and arranged with respect to the rear wall (6) such that the fastening screw (10) held on the main body (8) partially covers the transport securing opening (16) in the rear wall (6) in the rest position of the main body (8), preferably such that the fastening screw (10) covers the transport securing opening (16) so as to prevent a human finger from being inserted through the transport securing opening (16) to contact movable and/or current-carrying components of the washing machine (2).

10. Washing machine (2) according to either claim 8 or claim 9,
**characterised in that** the main body (8) and the rear wall (6) are coordinated with one another in such a way that the main body (8), for the purpose of transferring from its transport securing position into its rest position, can be pulled out of the transport securing opening (16) of the rear wall (6) along the insertion axis (12) and counter to the insertion direction (14) and can be folded over by means of the hinge (18) in such a way that the main body (8) is held on an inner side of the rear wall (6) nearest the suds container by means of one of the second form-locking connections (24, 26; 24, 36) and can be held on the rear wall (6) by means of another of the second form-locking connections (28, 30) with a free end remote from the suds container.

## Revendications

1. Dispositif de sécurisation pour le transport (4) pour un lave-linge (2) permettant de fixer une cuve de lessivage du lave-linge (2) par rapport à une paroi arrière (6) du lave-linge (2) dans un état de sécurisation pour le transport du dispositif de sécurisation pour le transport (4), comprenant un corps de base (8) et une vis de fixation (10) pouvant être maintenue au niveau du corps de base (8), le corps de base (8) étant conçu comme un écarteur pouvant être inséré le long d'un axe d'insertion (12) dans un sens d'insertion (14) dans une ouverture pour dispositif de sécurisation pour le transport (16) de la paroi arrière (6) et étant disposé au moins partiellement, à l'état de sécurisation pour le transport du dispositif de sécurisation pour le transport (4), entre la paroi arrière (6) et la cuve de lessivage, **caractérisé en ce que** le corps de base (8) du dispositif de sécurisation pour le transport (4) présente une charnière (18) au moyen de laquelle le corps de base (8) peut être transféré, dans les deux sens, entre une position de sécurisation pour le transport du corps de base (8) permettant la réalisation de l'état de sécurisation pour le transport et une position de rangement du corps de base (8), dans laquelle le dispositif de sécurisation pour le transport (4) n'est pas en prise avec la cuve de lessivage, le corps de base (8) étant conçu de manière telle que le corps de base (8), dans sa position de sécurisation pour le transport, dans sa position de rangement et lors du transfert de sa position de sécurisation pour le transport vers sa position de rangement et inversement, reste en prise avec l'ouverture pour dispositif de sécurisation pour le transport (16).

2. Dispositif de sécurisation pour le transport (4) selon la revendication 1, **caractérisé en ce que** le corps de base (8) est conçu de manière telle que le corps de base (8) peut être maintenu au niveau de la paroi arrière (6) au moyen d'au moins une première liaison par complémentarité de forme (20, 22) dans sa position de sécurisation pour le transport et au moyen d'au moins une seconde liaison par complémentarité de forme (24, 26, 28, 30 ; 24, 36, 28, 30) dans sa position de rangement, de préférence de manière telle que la première et la seconde liaison par complémentarité de forme (20, 22, 24, 26 ; 20, 22, 24, 36) sont au moins partiellement conçues et disposées de manière telle qu'elles permettent simultanément une liaison par complémentarité de forme entre le corps de base (8) et la paroi arrière (6) lors du transfert du corps de base (8) de sa position de sécurisation pour le transport vers sa position de rangement et de sa position de rangement vers sa position de sécurisation pour le transport.

3. Dispositif de sécurisation pour le transport (4) selon la revendication 2, **caractérisé en ce que** le corps de base (8) est conçu comme une pièce en matériau plastique, de préférence comme une pièce moulée par injection en matériau plastique, et la charnière (18) est conçue comme une charnière à film de ladite pièce en matériau plastique.

4. Dispositif de sécurisation pour le transport (4) selon la revendication 2 ou 3, **caractérisé en ce que** le corps de base (8) présente, pour la réalisation de la première liaison par complémentarité de forme, un premier moyen d'encliquetage (22) correspondant à un premier moyen d'encliquetage (20) de la paroi arrière (6) et/ou, pour la réalisation de la seconde liaison par complémentarité de forme, un second moyen d'encliquetage (26 ; 30) correspondant à un second moyen d'encliquetage (24 ; 28) de la paroi arrière (6).

5. Dispositif de sécurisation pour le transport (4) selon l'une des revendications 1 à 4, **caractérisé en ce que** le corps de base (8) présente une première section (36) et une seconde section (38) reliée de manière à transmettre une force à la première section (36) au moyen de la charnière (18), la première et la seconde section (36, 38) présentant respectivement un contour s'étendant transversalement par rapport à l'axe d'insertion (12) et réalisé de manière à correspondre à un contour non symétrique radialement de l'ouverture pour dispositif de sécurisation pour le transport (16) de la paroi arrière (6), et la première section (36) et la seconde section (38) étant disposées de manière à tourner l'une par rapport à l'autre autour de l'axe d'insertion (12).

6. Dispositif de sécurisation pour le transport (4) selon l'une des revendications 1 à 5, **caractérisé en ce qu'**un dispositif de maintien de tuyau flexible (32) permettant de maintenir au moins un tuyau flexible de lave-linge et/ou un dispositif de maintien de câble (34) permettant de maintenir un câble électrique du lave-linge (2) sont disposés, de préférence conçus, au niveau d'une extrémité du corps de base (8) opposée à la cuve de lessivage.

7. Dispositif de sécurisation pour le transport (4) selon la revendication 6, **caractérisé en ce que** le dispositif de maintien de câble (34) est conçu de manière telle que le câble électrique maintenu au moyen du dispositif de maintien de câble (34) ne peut être détaché du dispositif de maintien de câble (34) que dans la position de rangement du corps de base (8).

8. Lave-linge (2), comprenant une paroi arrière (6) et un dispositif de sécurisation pour le transport (4) pouvant être fixé à la paroi arrière (6) et permettant de fixer une cuve de lessivage du lave-linge (2) par rapport à la paroi arrière (6) du lave-linge (2) dans un état de sécurisation pour le transport du dispositif de sécurisation pour le transport (4), **caractérisé en ce que** le dispositif de sécurisation pour le transport (4) est conçu selon l'une des revendications 1 à 7.

9. Lave-linge (2) selon la revendication 8, **caractérisé en ce que** le corps de base (8) et la vis de fixation (10) sont conçus et disposés par rapport à la paroi arrière (6) de manière telle que la vis de fixation (10) maintenue au niveau du corps de base (8), dans la position de rangement du corps de base (8), recouvre partiellement l'ouverture pour dispositif de sécurisation pour le transport (16) dans la paroi arrière (6), de préférence de manière telle que la vis de fixation (10) recouvre l'ouverture pour dispositif de sécurisation pour le transport (16) de manière telle qu'un passage d'un doigt humain à travers l'ouverture pour dispositif de sécurisation pour le transport (16) pour toucher des composants mobiles et/ou guidant le courant du lave-linge (2) est empêché.

10. Lave-linge (2) selon la revendication 8 ou 9, **caractérisé en ce que** le corps de base (8) et la paroi arrière (6) sont conçus de manière à être adaptés l'un à l'autre de manière telle que le corps de base (8), en vue du transfert de sa position de sécurisation pour le transport vers sa position de rangement, peut être retiré le long de l'axe d'insertion (12) et à l'encontre du sens d'insertion (14) hors de l'ouverture pour dispositif de sécurisation pour le transport (16) de la paroi arrière (6) et replié au moyen de la charnière (18) de manière telle que le corps de base (8) est maintenu au niveau d'une face interne de la paroi arrière (6) orientée vers la cuve de lessivage au moyen de l'une des deux liaisons par complémentarité de forme (24, 26 ; 24, 36) à l'aide d'une extrémité libre orientée vers la cuve de lessivage, et peut être maintenu au niveau de la paroi arrière (6) au moyen d'une autre des deux liaisons par complémentarité de forme (28, 30) à l'aide d'une extrémité libre opposée à la cuve de lessivage.
